# EUROPÄISCHE PATENTSCHRIFT

(11) **EP 1 777 350 B1**
(45) Veröffentlichungstag und Bekanntmachung des Hinweises auf die Patenterteilung: **23.09.2009**
(21) Anmeldenummer: 06021599.3
(22) Anmeldetag: 16.10.2006
(51) Int. Cl.: E02D 29/02

(54) **Steinkorb zur Erstellung eines Deichs**
Gabion for building a dyke
Gabion pour construction d'une digue

(30) Priorität: 20.10.2005 DE 202005016556 U
(43) Veröffentlichungstag der Anmeldung: 25.04.2007
(73) Patentinhaber: Franken-Schotter GmbH & Co. KG, 91757 Treuchtlingen-Dietfurt (DE)
(72) Erfinder: Tratz, Karl, 85131 Pollenfeld (DE)
(74) Vertreter: Witzany, Manfred

(56) Entgegenhaltungen:
- EP-A- 1 520 933
- DE-U1- 29 805 120
- DE-U1-202004 020 040
- JP-A- 2003 232 023

## Beschreibung

Die Erfindung betrifft einen Steinkorb zur Erstellung eines Deichs gemäß dem Oberbegriff des Patentanspruchs 1.

DE-U-202004 020040 offenbart einen solchen Steinkorb.

Aus der AT 406 494 B ist ein Steinkorb zum Uferverbau bekannt. Dieser Steinkorb besteht aus Drahtgitterwänden, deren Innenraum mit Steinen gefüllt ist. Die Drahtgitterwände sind mit einer Matte aus Kunststofffilamenten bedeckt, um eine Wassersperre zu realisieren. Die Kunststoffmatte ist dabei an der Oberfläche des Steinkorbes vorgesehen, so daß sie leicht zerstört werden kann. Beispielsweise könnten durch einen Sturm herumwirbelnde Gegenstände die Matte durchlöchern, so daß deren Wasserschutzwirkung verloren ginge. Aus diesem Grund wird dieser Steinkorb in der Regel unterirdisch, insbesondere als Drainage für stehende Gewässer eingesetzt. Als Hochwasserschutzsystem ist dieser bekannte Steinkorb wegen seiner beträchtlichen Leckagengefahr nur sehr bedingt geeignet.

Ein weiterer Steinkorb ist ferner aus der DE-U-29805120 bekannt.

Der Erfindung liegt die Aufgabe zugrunde, einen Steinkorb zu schaffen, aus dem ein Deich erstellt werden kann, der insbesondere als Hochwasserschutz einsetzbar ist.

Diese Aufgabe wird erfindungsgemäß mit den Merkmalen des Patentanspruchs 1 gelöst.

Der Steinkorb gemäß Anspruch 1 dient zur Erstellung eines Deichs und ist derart ausgebildet, daß aneinandergereihte Steinkörbe ein durchgängig wasserdichtes Objekt bilden. Die Steinkörbe selbst bestehen aus Drahtgitterwänden, deren Innenraum in mindestens zwei mit Schüttgut gefüllte Abteilungen geteilt ist. Dieses Schüttgut besteht vorzugsweise aus Steinen und sorgt für eine hohe Masse des Steinkorbs, damit dieser dem Wasserdruck standhalten kann. Der Steinkorb ist auf diese Weise ohne Hilfsmittel standfest, so daß der Deich sehr einfach erstellt werden kann. Die Trennung der Abteilungen voneinander erfolgt durch eine wasserdichte Platte, die eine dem Wasser zu-und eine dem Wasser abgewandte Abteilung innerhalb des Steinkorbs schafft. Wasser, welches in dem zu schützenden Landstrich einzudringen versucht, wird auf diese Weise durch die wasserdichte Platte abgehalten. Die Steinschüttung sorgt dabei für eine hohe Stabilisierung der wasserdichten Wand, so daß starke Strömungen, Treibgut oder starke Winde der Wand nichts anhaben können. Die Steinschüttung sorgt auf diese Weise für einen zusätzlichen Schutz der wasserdichten Wand. Auf diese Weise ist es möglich, die wasserdichte Platte relativ dünnwandig auszubilden, ohne die wasserabhaltende Wirkung der Wand zu gefährden. Um mit dem neuerungsgemäßen Steinkorb einen Deich erstellen zu können ist es wichtig, daß der Deich auch im Fugenbereich zwischen den einzelnen Steinkörben wasserdicht ist. Anderenfalls würde das Wasser einfach im Fugenbereich zwischen benachbarten Steinkörben durchdringen, so daß die Schutzwirkung des Deiches verloren ginge. Hierzu weist die wasserdichte Platte an mindestens einer Stirnfläche ein Dichtmittel auf, welches eine wasserdichte Verbindung zur wasserdichten Platte des benachbarten Steinkorbs erstellt. Der auf diese Weise erstellte Steinkorb läßt sich einfach montieren, indem er an die gewünschte Stelle abgesetzt wird. Vorzugsweise werden die benachbarten Steinkörbe mittels Zugteilen gegeneinander verspannt, um die Dichtwirkung des Dichtmittels zu verbessern. Die Steinkörbe können auch übereinander gestapelt werden, um höhere Deiche zu erstellen.

Gemäß Anspruch 2 ist es vorteilhaft, wenn die Platte an mindestens einer der Stirnflächen konkav ausgebildet ist, um das Dichtmittel aufzunehmen. Auf diese Weise ergibt sich im Fugenbereich zwischen den aneinanderstoßenden Platten ein Hohlraum, der von den beiden konkaven Flächen der Platte begrenzt ist. In diesem Hohlraum ist das Dichtmittel aufgenommen, so daß es auch senkrecht zur Ebenenerstreckung der Platten sicher geführt ist. Auf diese Weise ergibt sich eine besonders einfache Montage des Dichtmittels, wobei für die Auswahl des jeweils einzusetzenden Dichtmittels ein sehr großes Spektrum zur Verfügung steht.

Eine bevorzugte Weiterbildung der Stirnfläche der wasserdichten Platte ergibt sich aus Anspruch 3. Dabei ist die Stirnfläche mit einer Nut versehen, die zur Aufnahme des Dichtmittels dient. Beidseits der Nut sind ebene Bereiche der Stirnfläche vorgesehen, die vorzugsweise in montierter Lage an der Platte des benachbarten Steinkorbs anliegen. Auf diese Weise ergibt sich eine besonders gute Dichtwirkung.

Gemäß Anspruch 4 ist es günstig, wenn das Dichtmittel von einer erhärtbaren Masse gebildet ist. Vorzugsweise wird als Dichtmittel ein Mörtel oder ein Kunstharz eingesetzt, welches den Fugenbereich zwischen den wasserdichten Platten aneinandergrenzender Steinkörbe ausfüllt. Alternativ kann das Dichtmittel auch von Teer, Bitumen oder ähnlichen Substanzen gebildet sein. Nach dem Aushärten des Dichtmittels ist der Fugenbereich hermetisch verschlossen, so daß eine Durchdringung des Fugenbereichs vom Wasser zuverlässig ausgeschlossen ist. Eventuell in das Dichtmittel ragende Teile der Drahtgitterwände werden von diesem einfach eingegossen, ohne die Dichtwirkung zu beeinträchtigen.

Eine bevorzugte Weiterbildung des Dichtmittels ergibt sich aus Anspruch 5. Der Einsatz eines mineralischen Materials bietet insbesondere bei der Ausbildung der Platte aus Beton eine besonders innige Verbindung, so daß die wasserdichten Platten regelrecht miteinander vergossen sind. Beim Einsatz von Metall- oder Kunststoffplatten wird dagegen ein Dichtmittel in Form eines polymeren Materials, insbesondere Kunstharz bevorzugt. Dieses geht eine innigere Verbindung mit den genannten Materialien ein. Selbstverständlich sind auch andere Kombinationen zwischen dem gewählten Dichtmittel und dem Plattenmaterial denkbar.

Alternativ ist es gemäß Anspruch 6 vorteilhaft, wenn das Dichtmittel von einem elastischen Schlauch gebildet ist, der mit einem Fluid füllbar ist. Der elastische Schlauch wird dabei in den Fugenbereich der wasserdichten Platte eingebracht und erst anschließend mit dem Fluid gefüllt. Durch das Füllen des Schlauches dehnt sich dieser radial aus und preßt sich dabei mit hohem Druck gegen die Stirnflächen der wasserdichten Platte. Dies ergibt eine besonders günstige Dichtwirkung, wobei zusätzlich der Aufbau des Deichs besonders schnell erfolgen kann. Dies ist insbesondere bei akut drohenden Hochwassergefahren von Vorteil. Als Fluid wird vorzugsweise ein Gas eingesetzt, das auch bei geringfügigen Fluidverlusten noch einen ausreichenden Druck gegen die wasserdichte Platte sicherstellt. Vorzugsweise wird ein großmolekulares Gas verwendet, welches die Schlauchwände nicht einfach durchdringen kann.

Gemäß Anspruch 7 ist es günstig, wenn die wasserdichte Platte von einem mineralischen Material, insbesondere Beton gebildet ist. Dies gewährleistet eine einfache Herstellung des Steinkorbs, so daß der Deich besonders kostengünstig erstellt werden kann. Die dem Beton innewohnende Bruchgefahr wird durch die beiderseitige Steinschüttung zuverlässig ausgeschlossen, so daß der Einsatz einer Betonplatte keinerlei Nachteile in sich birgt.

Schließlich ist es gemäß Anspruch 8 vorteilhaft, wenn in der wasserdichten Platte Träger gehalten sind, die oberseitig über die wasserdichte Platte überstehen. Diese Träger dienen zum lösbaren Halten von Bohlen bzw. Platten. Auf diese Weise kann sehr einfach der Deich im Not-fall erhöht werden, indem einfach eine entsprechende Anzahl von Bohlen bzw. Platten in die Träger eingeschoben wird. Da keine zusätzlichen Baumaßnahmen erforderlich sind, können diese Arbeiten auch bei unmittelbar drohender Hochwassergefahr erfolgen. Das Einschieben der erforderlichen Bohlen bzw. Platten ist dabei wesentlich einfacher als die Verstärkung oder Erhöhung des Deichs mittels Sandsäcken. Insbesondere können die Bohlen bzw. Platten auch sehr schnell abgebaut werden, um am nächsten Ort, an dem ein Hochwasser droht, wieder eingesetzt zu werden. Dies ist bei Sandsäcken wegen der erforderlichen Trocknung nicht möglich.

Der Erfindungsgegenstand wird beispielhaft anhand der Zeichnung erläutert, ohne den Schutzumfang zu beschränken.

Es zeigt:
- Figur 1: eine räumliche Darstellung eines Steinkorbs zur Erstellung eines Deichs,
- Figur 2: einen Ausschnitt des Fugenbereichs einer ersten Ausführungsform der wasserdichten Platte und
- Figur 3: einen Ausschnitt des Fugenbereichs einer zweiten Ausführungsform der wasserdichten Platte.

Ein Steinkorb 1 gemäß Figur 1 besteht aus Drahtgitterwänden 2, von denen zur Erzielung einer besseren Anschaulichkeit eine Bodenfläche 3 sowie eine Deckfläche 4 abgenommen sind. Diese Abnahme der Fläche dient lediglich der besseren Anschaulichkeit der Figur 1.

Innerhalb des Steinkorbs 1 ist eine wasserdichte Platte 5 aus Beton vorgesehen, die den gesamten Querschnitt des Steinkorbs 1 ausfüllt. Diese wasserdichte Platte 5 teilt den Steinkorb 1 in zwei Abteilungen 6, 7, wobei die Abteilung 6 dem Wasser zugewandt und die Abteilung 7 dem Wasser abgewandt ist. Beide Abteilungen 6, 7 sind mit einem Schüttgut 8, insbesondere aus Steinen gefüllt. Zur Erzielung einer besseren Sichtbarkeit der wasserdichten Platte 5 ist das Schüttgut 8 nur in einem kleinen Bereich angedeutet.

Die wasserdichte Platte 5 besitzt an gegenüberliegenden Stirnseiten 9 eine Längsnut 10, die zur Aufnahme eines nicht dargestellten Dichtmittels dient. Es ist daran gedacht, die Längsnut 10 auch im Bereich einer oberen bzw. unteren Stirnseite 9 vorzusehen, um mehrere Steinkörbe dicht übereinander stapeln zu können.

Beidseits der Längsnut 10 sind an der Stirnseite 9 der wasserdichten Platte 5 ebene Flächen 11 vorgesehen, die mit einer nicht dargestellten benachbarten Platte 5 fluchten. Diese ebenen Flächen 11 bilden einen Abschluß des Fugenbereichs, so daß die Längsnuten 10 aneinandergrenzender wasserdichter Platten 5 einen Hohlraum bilden.

Im oberen Bereich der wasserdichten Platte 5 sind Träger 12 vorgesehen, die im wesentlichen H-förmig ausgebildet sind. Diese Träger 12 dienen zur Aufnahme von Bohlen 13 oder Platten 14, die in die Träger 12 eingeschoben werden können. Diese Bohlen 13 bzw. Platten 14 erlauben eine Erhöhung des Deichs im Notfall.

Figur 2 zeigt einen Ausschnitt eines Deichs 20, der von mehreren Steinkörben 1 gebildet ist. Im Fugenbereich 21 zwischen den aneinandergrenzenden Platten 5 bilden die aneinanderstoßenden Stirnseiten 9 mit ihren Längsnuten 10 einen Hohlraum 22, der mit einem Dichtmittel 23 gefüllt ist. Das Dichtmittel 23 wird dabei von einer Vergußmasse, insbesondere aus einem mineralischen Material gebildet, welches eine feste Verbindung der wasserdichten Platten 5 sicherstellt. Auf diese Weise ist der Fugenbereich 21 wasserdicht ausgebildet.

Figur 3 zeigt eine alternative Ausführungsform des Dichtmittels 23 in Form eines elastischen Schlauches 24. Dieser elastische Schlauch 24 ist mit einem Fluid 25 gefüllt, das insbesondere von einem Gas gebildet ist. Nach dem Einfüllen des Fluids mit entsprechendem Druck preßt sich der elastische Schlauch 24 in den von den Längsnuten 10 gebildeten Hohlraum ein und dichtet den Fugenbereich 21 ab.

### Bezugszeichenliste

- 1: Steinkorb
- 2: Drahtgitterwand
- 3: Bodenfläche
- 4: Deckfläche
- 5: wasserdichte Platte
- 6, 7: Abteilung
- 8: Schüttgut
- 9: Stirnseite
- 10: Längsnut
- 11: ebene Fläche
- 12: Träger
- 13: Bohle
- 14: Platte
- 20: Deich
- 21: Fugenbereich
- 22: Hohlraum
- 23: Dichtmittel
- 24: elastischer Schlauch
- 25: Fluid

## Patentansprüche

1. Steinkorb zur Erstellung eines Deichs (20), wobei der Steinkorb (1) von Drahtgitterwänden (2) gebildet ist, deren Innenraum wenigstens teilweise mit Schüttgut (8) gefüllt ist, wobei der Innenraum des Steinkorbs (1) in mindestens zwei mit Schüttgut (8) gefüllte Abteilungen (6, 7) geteilt ist, **dadurch gekennzeichnet, daß** eine der Abteilungen (6) dem Wasser zu- und eine (7) dem Wasser abgewandt ist, wobei die Abteilungen (6, 7) durch eine wasserdichte Platte (5) getrennt sind, deren mindestens eine Stirnfläche (9) mittels eines Dichtmittels (23) wasserdicht mit der wasserdichten Platte (5) eines benachbarten Steinkorbs (1) verbindbar ist.

2. Steinkorb nach Anspruch 1, **dadurch gekennzeichnet, daß** die mindestens eine Stirnfläche (9) der wasserdichten Platte (5) konkav ausgebildet ist, um das Dichtmittel (23) aufzunehmen.

3. Steinkorb nach Anspruch 2, **dadurch gekennzeichnet, daß** die mindestens eine Stirnfläche (9) mindestens eine Nut (10) zur Aufnahme des Dichtmittels (23) aufweist, wobei beidseits der Nut (10) ebene Bereiche (11) der Stirnfläche (9) vorgesehen sind.

4. Steinkorb nach mindestens einem der Ansprüche 1 bis 3, **dadurch gekennzeichnet, daß** das Dichtmittel (23) von einer erhärtbaren Masse gebildet ist.

5. Steinkorb nach Anspruch 4, **dadurch gekennzeichnet, daß** die erhärtbare Masse (23) von einem mineralischen und/oder polymeren Material gebildet ist.

6. Steinkorb nach mindestens einem der. Ansprüche 1 bis 3, **dadurch gekennzeichnet, daß** das Dichtmittel (14) von einem elastischen Schlauch (24) gebildet ist, der mit einem Fluid füllbar ist.

7. Steinkorb nach mindestens einem der Ansprüche 1 bis 6, **dadurch gekennzeichnet, daß** die wasserdichte Platte (5) aus einem mineralischen Material, insbesondere Beton besteht.

8. Steinkorb nach mindestens einem der Ansprüche 1 bis 7, **dadurch gekennzeichnet, daß** in der wasserdichten Platte (5) Träger (12) gehalten sind, die oberseitig über die wasserdichte Platte (5) überstehen, um mindestens eine Bohle (13) und/oder Platte (12) lösbar zu halten.

## Claims

1. Gabion for building a dyke (20), wherein the gabion (1) is formed by wire mesh walls (2) whose interior is at least partially filled with bulk material (8), wherein the interior of the gabion (1) is divided into at least two compartments (6, 7) filled with bulk material (8), **characterized in that** one (6) of the compartments faces the water and one (7) of the compartments faces away from the water, wherein the compartments (6, 7) are separated by a watertight panel (5) whose at least one end face (9) can be connected in a watertight manner to the watertight panel (5) of an adjacent gabion (1) using a sealing means (23).

2. Gabion according to Claim 1, **characterized in that** the at least one end face (9) of the watertight panel (5) has a concave design in order to accommodate the sealing means (23).

3. Gabion according to Claim 2, **characterized in that** the at least one end face (9) has at least one groove (10) for accommodating the sealing means (23), wherein planar regions (11) of the end face (9) are provided on both sides of the groove (10).

4. Gabion according to at least one of Claims 1 to 3, **characterized in that** the sealing means (23) is formed by a hardenable compound.

5. Gabion according to Claim 4, **characterized in that** the hardenable compound (23) is formed by a mineral and/or polymeric material.

6. Gabion according to at least one of Claims 1 to 3, **characterized in that** the sealing means (23) is formed by an elastic hose (24) which can be filled with a fluid.

7. Gabion according to at least one of Claims 1 to 6, **characterized in that** the watertight panel (5) is made of a mineral material, in particular concrete.

8. Gabion according to at least one of Claims 1 to 7, **characterized in that** beams (12) are held within the watertight panel (5) and project on their upper side beyond the watertight panel (5) in order to releaseably hold at least one plank (13) and/or panel (14).

## Revendications

1. Gabion pour la construction d'une digue (20), dans lequel le gabion (1) est formé par des parois en treillis métallique (2), dont l'espace interne est rempli au moins en partie par du produit en vrac (8), l'espace interne du gabion (1) étant divisé en au moins deux sections (6, 7) remplies de produit en vrac (8), **caractérisé en ce que** l'une des sections (6) est tournée vers l'eau et l'autre (7) est opposée à l'eau, les sections (6, 7) étant séparées par une plaque étanche à l'eau (5), dont au moins une surface frontale (9) peut être connectée au moyen d'un moyen d'étanchéité (23) de manière étanche à l'eau à la plaque étanche à l'eau (5) d'un gabion adjacent (1).

2. Gabion selon la revendication 1, **caractérisé en ce que** l'au moins une surface frontale (9) de la plaque étanche à l'eau (5) est réalisée sous forme concave, afin de recevoir le moyen d'étanchéité (23).

3. Gabion selon la revendication 2, **caractérisé en ce que** l'au moins une surface frontale (9) présente au moins une rainure (10) pour recevoir le moyen d'étanchéité (23), des régions planes (11) de la surface frontale (9) étant prévues de chaque côté de la rainure (10).

4. Gabion selon au moins l'une quelconque des revendications 1 à 3, **caractérisé en ce que** le moyen d'étanchéité (23) est formé par une masse durcissable.

5. Gabion selon la revendication 4, **caractérisé en ce que** la masse durcissable (23) est formée par un matériau minéral et/ou polymère.

6. Gabion selon au moins l'une quelconque des revendications 1 à 3, **caractérisé en ce que** le moyen d'étanchéité (14) est formé par un tuyau élastique (24) qui peut être rempli de fluide.

7. Gabion selon au moins l'une quelconque des revendications 1 à 6, **caractérisé en ce que** la plaque étanche à l'eau (5) se compose d'un matériau minéral, notamment de béton.

8. Gabion selon au moins l'une quelconque des revendications 1 à 7, **caractérisé en ce que** la plaque étanche à l'eau (5) contient des supports (12) qui font saillie du côté supérieur au-delà de la plaque étanche à l'eau (5), afin de retenir au moins une planche (13) et/ou plaque (14) de manière détachable.
